# EUROPÄISCHE PATENTSCHRIFT

(11) **EP 0 525 373 B1**
(45) Veröffentlichungstag und Bekanntmachung des Hinweises auf die Patenterteilung: **31.08.1994**
(21) Anmeldenummer: 92110442.8
(22) Anmeldetag: 20.06.1992
(51) Int. Cl.: F41A 9/04, F41A 9/37

(54) **Vorrichtung zum Zuführen von Patronen vorwiegend zweier verschiedener Munitionsarten zu einer Gatling-Kanone**
Ammunition conveyor system for feeding two different kinds of ammunition to a Gatling-gun
Dispositif d'alimentation de deux types de munitions différentes à un Gatling

(30) Priorität: 30.07.1991 CH 2278/91
(43) Veröffentlichungstag der Anmeldung: 03.02.1993
(73) Patentinhaber: Oerlikon-Contraves AG, 8052 Zürich (CH)
(72) Erfinder: Müller, Kurt, CH-8052 Zürich (CH); Dünki, Jürg, CH-8953 Dietikon (CH)

(56) Entgegenhaltungen:
- EP-A- 0 020 095
- EP-A- 0 403 776
- EP-A- 0 458 106
- DE-A- 3 040 798

## Beschreibung

Die Erfindung bezieht sich auf eine Vorrichtung zum Zuführen von Patronen vorwiegend zweier verschiedener Munitionsarten zu einer Gatling-Kanone gemäss dem Oberbegriff von Anspruch 1.

Bei einer Vorrichtung dieser Art, nachstehend auch als Doppelzuführung bezeichnet, handelt es sich um eine Vorrichtung, mit der zwei verschiedene Munitionsarten wahlweise einer Gatling-Kanone zugeführt werden können. Damit wird ermöglicht, dass zwischen den Feuerstössen die Munitionsart gewechselt werden kann.

Doppelzuführungen dieser Art sind beispielsweise aus der DE-A1-3 040 798 bekannt, wobei zwei endlose Transporteinrichtungen, mit denen Munition zugeführt wird, gegenüber einer dritten Einrichtung verschiebbar angeordnet sind. Wird von einer Munitionsart auf eine andere umgeschaltet, so werden beide endlosen Transporteinrichtungen mechanisch verschoben, wobei jeweils ein Zahnrad einer der endlosen Transporteinrichtungen in Eingriff mit einem Zahnrad der dritten Einrichtung steht. Da eine Antriebsquelle vorhanden ist, die sowohl die Gatling-Kanone wie auch die dritte Einrichtung antreibt, wird bei dieser Lösung auch wahlweise entweder die eine oder die andere endlose Transporteinrichtung mit angetrieben und damit die eine oder die andere Munitionsart der Gatling-Kanone zugeführt. Leere Hülsen verbleiben jedoch nach dem Rückpositionieren nach einem Feuerstoss mit der einen Munitionsart sowohl in der Gatling-Kanone als auch in der dritten Einrichtung. Die verbleibenden leeren Hülsen in der Gatling-Kanone und in der dritten Einrichtung gelangen bei einem nächsten Feuerstoss mit der anderen Munitionsart auf die andere endlose Transporteinrichtung.

Unter Rückpositionierung versteht man in diesem Zusammenhang den Rückwärtslauf von Gatling-Kanone, dritter Einrichtung und endloser Transporteinrichtung, um erneut Feuerbereitschaft zu erstellen. Beim Rückpositionieren werden Patronen in umgekehrter Richtung durch Gatling-Kanone, dritte Einrichtung und endlose Transporteinrichtung gefördert, aber nicht verschossen.

Eine weitere Lösung ist bekannt aus der DE-A1-3 202 841. Auch diese Schrift zeigt eine Gatling-Kanone mit einer Zuführvorrichtung für zwei verschiedene Arten von Munition. Diese Vorrichtung besitzt zwei endlose, ortsfeste Transportvorrichtungen für die Zuführung von zwei verschiedenen Munitionsarten und wahlweise ist entweder die eine oder die andere der beiden endlosen Transportvorrichtungen eingeschaltet. Ferner ist eine dritte Einrichtung vorhanden zum Aufnehmen und Zuführen von Patronen von und zu den Verschlüssen. Bei dieser Lösung werden leere Hülsen allerdings nicht über die endlosen Zuführvorrichtungen, sondern über einen zusätzlichen Kanal abgeführt.

Ferner ist eine Speichereinrichtung in einer Patentanmeldung der Anmelderin, EP-A-0 458 106, beschrieben.

Die Erfindung, wie sie im Patentanspruch 1 gekennzeichnet ist, löst die Aufgabe, die Vorrichtung zum Zuführen von Patronen zweier verschiedener Munitionsarten zu einer Gatling-Kanone zu vereinfachen und beim Rückpositionieren den Transport von leeren Hülsen durch die dritte Vorrichtung und durch die Gatling-Kanone zu vermeiden.

Der Vorteil der vorliegenden Erfindung besteht darin, dass die Transporteinrichtungen beim Munitionswechsel, nämlich beim wahlweisen Koppeln mit der dritten Einrichtung und der Gatling-Kanone, nicht mehr bewegt werden müssen. Dadurch vereinfacht sich die Konstruktion im Bereich der dritten Einrichtung.

Eine vorzugsweise Ausführung der Erfindung verwendet als Kopplungseinrichtung zum Koppeln der einen oder der anderen Transporteinrichtung mit der dritten Einrichtung und der Gatling-Kanone Kupplungen, die über Schalthebel betätigt werden. Damit wird das Schiessen ohne Umschaltpause bei der Verwendung nur einer einzigen Munitionsart aus beiden Magazinen möglich.

Ein Ausführungsbeispiel der erfindungsgemässen Vorrichtung ist im folgenden anhand der beigefügten Zeichnungen ausführlich beschrieben. Es zeigen
Figur 1 in vereinfachter Darstellung eine erfindungsgemässe Doppelzuführung zu einer Gatling-Kanone,
Figur 2 einen Teil der Figur 1 detailliert und vergrössert,
Figur 3 einen weiteren Teil der Figur 1 detailliert und vergrössert,
Figur 4a, 4b, 4c, 4d verschiedene Phasen der Funktion der erfindungsgemässen Doppelzuführung in Verbindung mit einem Feuerstoss,
Figur 5 die Funktion der erfindungsgemässen Doppelzuführung beim Schiessen mit nur einer Munitionsart aus zwei Magazinen,
Figur 6 die Munitionsführung und die Stellung der Führungseinrichtungen beim Schiessen mit Patronen der Munitionsart A,
Figur 7 die Munitionsführung und die Stellung der Führungseinrichtungen beim Schiessen mit Patronen der Munitionsart B, und
Figur 8 die Munitionsführung und die Stellung der Führungseinrichtungen beim Schiessen mit Patronen der Munitionsart A aus zwei Magazinen.

Gemäss Figur 1 ist einer Gatling-Kanone 1, die eine Anzahl Verschlüsse 2 enthält, eine Vorrichtung zum Zuführen von Patronen 5 oder 6 der Munitionsarten A oder B, die auch als Doppelzuführung bezeichnet wird, zugeordnet. Die Doppelzuführung weist eine erste Transporteinrichtung 3 und eine zweite Transporteinrichtung 4 zum Transport von Patronen 5 einer Munitionsart A und Patronen 6 einer Munitionsart B auf. Die Patronen 5 oder 6 der Munitionsart A oder B werden aus nicht dargestellten Magazinen gefördert. Ausserdem ist eine dritte Einrichtung 8 vorhanden, die dem Aufnehmen und Zuführen von Patronen 5 oder 6 der Munitionsart A oder B zu den Verschlüssen 2 dient. Weiter ist eine Antriebsquelle 7 vorhanden, mit der die Gatling-Kanone 1, die dritte Einrichtung 8 sowie wahlweise über eine Kopplungseinrichtung 9 die erste oder die zweite Transporteinrichtung 3 oder 4 angetrieben werden kann. Ferner sind Speichereinrichtungen 10 vorgesehen, die zum Aufnehmen von leeren Hülsen 11 oder 12 der Munitionsart A oder B aus der ersten oder der zweiten Transporteinrichtung 3 oder 4 beim Rückpositionieren dienen. Diese Speichereinrichtungen 10 stellen sicher, dass sowohl die Gatling-Kanone 1 wie auch die dritte Einrichtung 8 vor einem erneuten Feuerstoss frei von leeren Hülsen 11 oder 12 sind.

Figur 2 zeigt einen Teil der Doppelzuführung unter der Annahme, dass Patronen 5 der Munitionsart A verschossen werden. Patronen 5 der Munitionsart A werden über eine Becherkette 13 der ersten Transporteinrichtung 3 und über ein Transportrad 20 der dritten Einrichtung 8 zugeführt. In der dritten Einrichtung 8 werden die Patronen 5 an ein zentrales Umlenkrad 24 übergeben und mit Hilfe von Umlenkrädern 22,23,25 zu den Verschlüssen 2 der Gatling-Kanone 1 weitergeleitet. Nach dem Abfeuern werden die leeren Hülsen 11 von der Gatling-Kanone 1 an die dritte Einrichtung 8 zurückgegeben. Geführt vom zentralen Umlenkrad 24 und einem Umlenkrad 26 werden die leeren Hülsen 11 wieder über das Transportrad 20 und die Becherkette 13 der ersten Transporteinrichtung 3 zurückgegeben.

Die Antriebsquelle 7 ist über ein nicht dargestelltes Getriebe mit der Gatling-Kanone 1 und der dritten Einrichtung 8 sowie über ein weiteres Getriebe 42 mit der Kopplungseinrichtung 9 verbunden, womit wahlweise die erste und/oder die zweite endlose Transporteinrichtung 3 oder 4 angekoppelt werden kann. Somit werden wahlweise Patronen 5 oder 6 der Munitionsart A oder B der Gatling-Kanone 1 zugeführt. Die Kopplungseinrichtung 9 enthält Kupplungen 40 und Hebel 41 für die Betätigung der Kupplungen 40. Entsprechend der obigen Beschreibung ist hier die erste Transporteinrichtung 3 angekoppelt.

Für die Darstellung der Munitionsführung in dem Fall dass Patronen 6 der Munitionsart B verschossen werden, wird auf Figur 7 hingewiesen.

Figur 3 zeigt eine der Speichereinrichtungen 10, wie sie gemäss den bisherigen Ausführungen sowohl zu der ersten als auch zu der zweiten Transporteinrichtung 3 und 4 gehören. Die nachfolgenden Ausführungen sind hier für die erste Transporteinrichtung 3 gemacht, gelten aber sinngemäss ebenfalls für die zweite Transporteinrichtung 4. Die Speichereinrichtung 10 ist hier in der Stellung gezeigt, wie sie vor dem Abfeuern eines erneuten Feuerstosses mit Patronen 5 der Munitionsart A, beziehungsweise nach erfolgtem Rückpositionieren auftritt. Zur Erklärung des Vorganges wird auf die Figuren 4a bis 4d verwiesen. Die Speichereinrichtung 10 ist ebenfalls eine Transporteinrichtung mit einer Becherkette 50 die auf Transporträdern 51 umläuft. Der Antrieb der Speichereinrichtung 10 ist hier nicht dargestellt, kann jedoch auf eine der dem Fachmann bekannten und gebräuchlichen Arten erfolgen. Die Speichereinrichtung 10 ist so angeordnet, dass sie beim Rückpositionieren via ein Uebergabe-Sternrad 52 leere Hülsen 11 von der ersten Transporteinrichtung 3 übernehmen kann. Diese Uebernahme von leeren Hülsen 11 in die Speichereinrichtung 10 erfolgt nur während der Rückpositionierung und wird durch einen Sensor 54 und eine Umschalt-Weiche 53 gesteuert. Während eines Feuerstosses, beziehungsweise beim Vorwärtslauf der Gatling-Kanone 1, werden dann die leeren Hülsen 11 wieder aus der Speichereinrichtung 10 zurückgeschoben und via das Uebergabe-Sternrad 52 wieder an die erste Transporteinrichtung 3 übergeben, die sie ihrerseits wieder zurück in ein nicht dargestelltes Munitionsmagazin transportiert. Nicht dargestellt, da dem Fachmann bekannt, sind Sensoren, die feststellen können, wann ein Rückpositionierungsvorgang beendet ist, nämlich genau dann, wenn die vorderste Patrone 5 wieder die Stellung gemäss Figur 4a erreicht hat.

Figur 4a, 4b, 4c, 4d zeigt nun die verschiedenen Phasen der Funktion der erfindungsgemässen Doppelzuführung bei einem Feuerstoss mit Patronen 5 der Munitionsart A. Die folgenden Ausführungen gelten sinngemäss auch für Feuerstösse mit Patronen 6 der Munitionsart B, weshalb die entsprechenden Phasen nicht mehr dargestellt sind.

In Figur 4a ist schematisch die Situation dargestellt die als Feuerbereitschaftsstellung zu bezeichnen ist. Sie tritt ein, wenn der Rückpositionierungsvorgang beendet ist. Auf der ersten Transporteinrichtung 3 befinden sich Patronen 5 der Munitionsart A. Die vorderste Patrone 5, also diejenige, die beim nachfolgenden Feuerstoss zuerst abgefeuert wird, befindet sich bereits beim Transportrad 20. In dieser Stellung wurde der Rückpositioniervorgang nach dem letzten Feuerstoss gestoppt. Ebenfalls auf der ersten Transporteinrichtung 3, aber auch in der Speichereinrichtung 10, befinden sich in diesem Fall noch leere Hülsen 11 der Munitionsart A. Diese wurden beim Rückpositionieren auf die Speichereinrichtung 10 umgeleitet. In dieser Stellung ist die Gatling-Kanone 1 bereit für einen Feuerstoss mit Patronen 5 oder 6 der Munitionsart A oder B.

In Figur 4b ist schematisch die Situation dargestellt, die kurz nach dem Beginn eines Feuerstosses mit Patronen 5 der Munitionsart A auftritt. Von der ersten Transporteinrichtung 3 werden Patronen 5 der Munitionsart A zur dritten Einrichtung 8 gefördert, die diese ihrerseits an die Gatling-Kanone 1 übergibt. Die Patronen 5 werden laufend abgefeuert und die leeren Hülsen 11 werden durch die Gatling-Kanone 1 und die dritte Einrichtung 8 zurück auf die erste Transporteinrichtung 3 gebracht, die sie ihrerseits ins nicht dargestellte Munitionsmagazin zurückbefördert. Mit dem Beginn der Vorwärtsbewegung der ersten Transporteinrichtung 3, der dritten Einrichtung 8 und der Gatling-Kanone 1 hat sich auch die Speichereinrichtung 10 in Bewegung gesetzt und angefangen, die vom letzten Rückpositioniervorgang auf ihr zwischengespeicherten leeren Hülsen 11 via das Uebergabe-Sternrad 52 an die erste Transporteinrichtung 3 zurückzugeben. Da beim letzten Rückpositioniervorgang gerade so viele leere Hülsen 11 in der Speichereinrichtung 10 zwischengespeichert wurden wie auf dem Rückzugsweg Platz gefunden hätten, wird auf der ersten Transporteinrichtung 3 letztlich keine Lücke mehr vorhanden sein.

In Figur 4c ist schematisch die Situation dargestellt, die nach dem Ende des Feuerstosses mit Patronen 5 der Munitionsart A und nach dem zeitlich verschobenen Stillstand der Anlage eintritt. Nach dem Verschiessen der letzten Patrone 5 des Feuerstosses stehen die Einrichtungen 3,8,1,10 nicht sofort still, sondern werden in einer bestimmten Zeit abgebremst. Dies hat zur Folge, dass nichtverschossene Patronen 5 der Munitionsart A weiter durch die Gatling-Kanone 1 transportiert und wieder an die erste Transporteinrichtung 3 übergeben werden. Auf der Transporteinrichtung 3 werden sie noch weitertransportiert bis an einen Punkt der unmittelbar vor dem Uebergabe-Sternrad 52 der Speichereinrichtung 10 liegt. Der Auslaufvorgang wird also genau dann gestoppt, wenn der Sensor 54 die erste nicht verschossene Patrone 5 detektiert. Daraufhin wird beim Stillstand der Anlage die Umschalt-Weiche 53 der Speichereinrichtung 10 umgeschaltet.

In Figur 4d ist schematisch die Situation dargestellt, wie sie kurz nach Beginn des Rückpositioniervorganges eintritt. Mit dem Stillstand der Anlage ist die Umschalt-Weiche der Speichereinrichtung 10 umgeschaltet worden, so dass sie beim Rückpositioniervorgang leere Hülsen 11 auf die Speichereinrichtung 10 umleitet. Beim Rückpositioniervorgang werden die erste Transporteinrichtung 3, die dritte Einrichtung 8, die Gatling-Kanone 1 und die Speichereinrichtung 10 in umgekehrter Richtung in Bewegung gesetzt. Dabei werden die Patronen 5 zurück in Richtung des nicht dargestellten Munitionsmagazins transportiert. Die leeren Hülsen 11 der Munitionsart A werden somit nicht mehr durch die Gatling-Kanone und die dritte Einrichtung 8 zurücktransportiert, sondern in die Speichereinrichtung 10 umgeleitet. Der Rückpositioniervorgang ist dann beendet, wenn die Gatling-Kanone und die dritte Einrichtung 8 frei von nicht verschossenen Patronen 5 der Munitionsart A sind. Dies ist dann der Fall, wenn die Stellung gemäss Figur 4a wieder erreicht ist. Diese Abschlusstellung oder Feuerbereitschaftsstellung wird von einem vorgängig bereits erwähnten, jedoch nicht dargestellten weiteren Sensor detektiert. Daraufhin wird auch die Umschalt-Weiche 53 wieder in die ursprüngliche Stellung umgeschaltet.

Figur 5 zeigt in schematischer Darstellung die Funktion der erfindungsgemässen Doppelzuführung beim Schiessen mit nur einer Munitionsart aus zwei Magazinen. Es wird auch hier angenommen, dass mit Patronen 5 der Munitionsart A geschossen wird. Auch in diesem Beispiel sind die Magazine, aus denen die Patronen 5 gefördert werden, nicht dargestellt. Der Vorteil einer solchen Betriebsweise besteht darin, dass Patronen aus beiden Magazinen ohne Magazinwechsel verschossen werden können.

Grundsätzlich werden bei dieser Betriebsart die nicht dargestellten Munitionsmagazine, die beiden Transporteinrichtungen 3 und 4, die dritte Einrichtung 8 und die Gatling-Kanone 1 zu einer Munitionsschleife zusammengeschaltet. Somit werden Patronen 5 vorerst aus dem einen nicht dargestellten Munitionsmagazin von der ersten Transporteinrichtung 3 via dritte Einrichtung 8 und zweiter Transporteinrichtung 4 in das andere nicht dargestellte Munitionsmagazin transportiert. Da beide Munitionsmagazine in sich selbst endlose Transporteinrichtungen sind, ersetzt also das eine Munitionsmagazin vorerst den Verbrauch des anderen Munitionsmagazins. Patronen 5 gelangen also wieder auf die zweite Transporteinrichtung 4 und werden von da via dritter Einrichtung 8 zur Gatling-Kanone 1 befördert und dort verschossen. Leere Hülsen 11 werden dann wieder via dritter Einrichtung 8 auf die erste Transporteinrichtung 3, und von dieser zurück ins Munitionsmagazin gefördert.

In dieser Betriebsart wird nur noch eine der beiden Speichereinrichtungen 10 benützt. Ebenso wie bei den anderen Betriebsarten verhindert die Speichereinrichtung 10, dass beim Rückpositionieren leere Hülsen 11 durch die Gatling-Kanone 1 und durch die dritte Einrichtung 8 transportiert werden. Somit wird auch hier sichergestellt, dass der erste Schuss eines Feuerstosses erst nach dem Hochlauf der Gatling-Kanone 1 erfolgt und dass in die nicht dargestellten Munitionsmagazine letztlich nur noch leere Hülsen 11 gelangen.

Um die erfindungsgemässe Doppelzuführung in allen erwähnten Betriebsarten betreiben zu können, sind Führungseinrichtungen 27 notwendig, die Patronen 5,6 und die leeren Hülsen 11,12 in der dritten Einrichtung richtig leiten. Diese Führungseinrichtungen 27 und ihre entsprechenden Stellungen sind in den Figuren 6-8 näher dargestellt.

Figur 6 zeigt in schematischer Weise die Munitionsführung und die Stellung der Führungseinrichtungen 27 beim Schiessen mit Patronen 5 der Munitionsart A. Aus dieser Figur sind auch die Drehrichtungen der Umlenkräder 22,23,25,26 und des zentralen Umlenkrades 24 ersichtlich.

Figur 7 zeigt in schematischer Weise die Munitionsführung und die Stellung der Führungseinrichtungen 27 beim Schiessen mit Patronen 6 der Munitionsart B. Aus dieser Figur wird ersichtlich, dass die Drehrichtungen der Umlenkräder 22,23,25,26 und des zentralen Umlenkrades 24 die gleichen sind wie beim Schiessen mit Patronen 5 der Munitionsart A.

Die Führungseinrichtungen 27 sind durch nicht dargestellte mechanische Steuerungselemente so miteinander verbunden, dass die erste transportierte Patrone 5 der Munitionsart A die Führungseinrichtungen 27 selbsttätig in die Stellung gemäss Figur 6 steuern kann. Ebenso kann die erste transportierte Patrone 6 der Munitionsart B die Führungseinrichtungen 27 selbsttätig in die Stellung gemäss Figur 7 steuern. Diese mechanische Selbststeuerung kann immer angewendet werden, wenn Patronen 5,6 zweier verschiedener Munitionsarten verschossen werden.

Figur 8 zeigt in schematischer Weise die Munitionsführung und die Stellung der Führungseinrichtungen 27 beim Schiessen mit Patronen 5 der Munitionsart A aus zwei Magazinen. Auch aus dieser Figur wird ersichtlich, dass die Drehrichtungen der Umlenkräder 22,23,25,26, des zentralen Umlenkrades 24 und der Transporträder 20,21 die gleichen sind wie beim Schiessen mit Patronen 5 oder 6 der Munitionsart A oder B.

Beim Schiessen mit Patronen 5 der Munitionsart A aus zwei Magazinen werden die Führungseinrichtungen 27 mit weiteren, nicht dargestellten mechanischen Steuerungselementen in die gezeigte Stellung gemäss Figur 8 gebracht. Die vorher erwähnte Selbststeuerung wie beim Schiessen mit Patronen 5,6 zweier verschiedener Munitionsarten A und B kann hier nicht verwendet werden.

In der beschriebenen Ausführung sind die Speichereinrichtungen 10 als endlose Transporteinrichtungen vorgesehen. Andere Ausführungsformen sind denkbar, so etwa zum Beispiel auch Schiebe-Magazine wie sie bei anderen automatischen Waffen, zum Beispiel bei Schnellfeuergewehren, verwendet werden.

## Patentansprüche

1. Vorrichtung zum Zuführen von Patronen (5,6) vorwiegend zweier verschiedener Munitionsarten A oder B zu einer Gatling-Kanone (1), enthaltend
- eine erste und eine zweite Transporteinrichtung (3,4) zum Transport der Patronen (5,6) und von leeren Hülsen (11,12) vorwiegend je einer Munitionsart A oder B,
- eine dritte Einrichtung (8), angeordnet zwischen der ersten und der zweiten Transporteinrichtung (3,4) sowie der Gatling-Kanone (1), zum Zuführen der Patronen (5 oder 6) einer Munitionsart A oder B zur Gatling-Kanone (1),
- eine Kopplungseinrichtung (9) zum Koppeln der ersten oder zweiten Transporteinrichtung (3 oder 4) mit der dritten Einrichtung (8), und
- die erste und die zweite Transporteinrichtung (3,4) relativ zur dritten Einrichtung (8) ortsfest angeordnet sind,
dadurch gekennzeichnet, dass
- der ersten und der zweiten Transporteinrichtung (3,4) je eine Speichereinrichtung (10) zugeordnet ist, zum Aufnehmen von leeren Hülsen (11,12) aus den Transporteinrichtungen (3,4) beim Rückpositionieren nach einem Feuerstoss, zum Sicherstellen, dass vor einem erneuten Feuerstoss die Gatling-Kanone (1) und die dritte Einrichtung (8) frei von leeren Hülsen (11,12) sind.

2. Vorrichtung nach Anspruch 1, dadurch gekennzeichnet, dass
- jeder der Speichereinrichtungen (10) je ein Sensor (54) und je eine Umschalt-Weiche (53) zugeordnet sind um beim Rückpositionieren die leeren Hülsen (11,12) der Speichereinrichtung (10) zuzuleiten

3. Vorrichtung nach Anspruch 2, dadurch gekennzeichnet, dass
- die Kopplungseinrichtung (9) so ausgebildet ist, dass die erste und die zweite Transporteinrichtung (3,4) auch gleichzeitig mit der dritten Einrichtung (8) gekoppelt sind, zum Zusammenschalten der beiden Transporteinrichtungen (3,4) wenn nur Patronen (5 oder 6) einer einzigen Munitionsart verwendet werden.

## Claims

1. Device for feeding cartridges (5, 6) of mainly two different types of ammunition A or B to a Gatling gun, comprising
- a first and a second conveyer (3, 4) for conveying cartridges (5, 6) and empty cartridges (11, 12) of mainly one respective ammunition type A or B;
- a third device (8), arranged between the first and the second conveyer (3, 4) and the Gatling gun (1), for feeding cartridges (5 or 6) of one ammunition type A or B to the Gatling gun (1);
- a coupling mechanism (9) for coupling the first or second conveyer (3 or 4) to the third device (8); and
- the first and second conveyer (3, 4) being of fixed location relative to the third device (8),
**characterised in that**
- the first and second conveyer (3, 4) is each associated with a storage facility (10) to accommodate empty cartridges (11, 12) from the conveyers (3, 4) during resetting after a burst of fire in order to ensure that the Gatling gun (1) and the third device (8) are free of empty cartridges (11, 12) prior to a new burst of fire.

2. Device according to claim 1, **characterised in** **that**
- each storage facility (10) is associated with a sensor (54) and a switch point (53) in order to direct the empty cartridges (11, 12) to the storage facility (10) during resetting.

3. Device according to claim 2, **characterised in that**
- the coupling mechanism (9) is arranged in such a manner that the first and the second conveyer (3, 4) are also simultaneously coupled to the third device (8) for joining both conveyers (3, 4) when only cartridges (5 or 6) of one ammunition type are used.

## Revendications

1. Dispositif d'alimentation de cartouches (5, 6) correspondant de préférence à deux types de munitions différents A et B pour un Gatling (1), comprenant :
- une première et une seconde installation de transport (3, 4) pour transporter les cartouches (5, 6) et les douilles vides (11, 12) de préférence de chaque fois un type de munitions (A ou B),
- une troisième installation (8) prévue entre la première et la seconde installation de transport (3, 4) ainsi que le Gatling (1), pour fournir au Gatling (1) des cartouches (5 ou 6) correspondant à un type de munitions A ou B,
- un dispositif d'embrayage (9) pour coupler la première ou la seconde installation de transport (3 ou 4) à la troisième installation (8), et,
- la première et la seconde installation de transport (3, 4) sont montées fixes par rapport à la troisième installation (8),
caractérisé en ce que :
- un dispositif de stockage (10) respectif est associé à la première et à la seconde installation de transport (3, 4) pour recevoir les douilles vides (11, 12) des installations de transport (3, 4) lors du repositionnement après un tir en rafale, pour s'assurer qu'avant le nouveau tir en rafale, le Gatling (1) et la troisième installation (3) sont vidés des douilles vides (11, 12).

2. Dispositif selon la revendication 1, caractérisé en ce que :
- à chaque dispositif de stockage (10) est associé un capteur (54) et un aiguillage de commutation (53) pour renvoyer les douilles vides (11, 12) au dispositif de stockage (10) lors du repositionnement.

3. Dispositif selon la revendication 2, caractérisé en ce que :
- le dispositif d'embrayage (9) est réalisé pour que la première et la seconde installation de transport (3, 4) soient en même temps couplées à la troisième installation (8) pour réunir les deux installations de transport (3, 4) lorsqu'on utilise des cartouches (5 ou 6) ne correspondant qu'à un seul type de munitions.
